# EUROPÄISCHE PATENTSCHRIFT

(11) **EP 0 706 007 B1**
(45) Veröffentlichungstag und Bekanntmachung des Hinweises auf die Patenterteilung: **04.04.2001**
(21) Anmeldenummer: 95115733.8
(22) Anmeldetag: 06.10.1995
(51) Int. Cl.: F23D 1/02

(54) **Verfahren und Brenner zur Verbrennung von staubförmigem Brennstoff**
Method and burner for the combustion of pulverized fuel
Procédé et brûleur pour la combustion d'un combustible pulvérisé

(30) Priorität: 06.10.1994 DE 4435640
(43) Veröffentlichungstag der Anmeldung: 10.04.1996
(73) Patentinhaber: BBP Energy GmbH, 46049 Oberhausen (DE)
(72) Erfinder: Thierbach, Hans-Ulrich, Dr.-Ing., D-51643 Gummersbach (DE); Jochem, Matthias, Dr.-Ing., D-51688 Wipperfürth (DE); Schreier, Wolfgang, Dipl.-Ing., D-51643 Gummersbach (DE)
(74) Vertreter: Carstens, Wilhelm, Dipl.-Phys.

(56) Entgegenhaltungen:
- EP-A- 0 445 938
- DE-A- 4 102 610
- DE-A- 4 217 879
- US-A- 4 517 904
- PATENT ABSTRACTS OF JAPAN vol. 008, no. 195 (M-323), 7.September 1984 & JP 59 084008 A (BABCOCK HITACHI KK), 15.Mai 1984,
- PATENT ABSTRACTS OF JAPAN vol. 009, no. 117 (M-381), 22.Mai 1985 & JP 60 004706 A (BABCOCK HITACHI KK), 11.Januar 1985,

## Beschreibung

Die Erfindung betrifft einen Brenner der im Oberbegriff des Anspruches 1 genannten Art.

Bei der Verbrennung von Brennstoff, insbesondere staubförmiger Kohle, entstehen Stickoxide in erster Linie durch Oxidation des in der Kohle enthaltenden Brennstoffstickstoffs. Es kommt zunächst zur Bildung von Wasserstoffcyanid (HCN) oder Ammoniak (NH₃). Diese werden dann zu Stickoxiden oxidiert. Es wird daher eine mindestens zweistufige Verbrennung angestrebt, bei der zunächst eine Verbrennung unter unterstöchiometrische Bedingungen (Primärverbrennungszone) mit Primär- und Mantelluft durchgeführt wird, so daß verbleibende verbrennliche Komponenten in einer nachfolgenden sekundären Verbrennungszone verbrannt werden. Bei dieser gestuften Verbrennung muß bei kleiner Luftzahl in der Primärverbrennungszone die Zündstabilität gewährleistet bleiben, d. h. es muß für eine besonders gute Einmischung der als erstes zu zündenden Brennstoffanteile gesorgt werden.

Da in der Primärverbrennungszone unterstöchiometrisch verbrannt wird, muß ein relativ hoher Tertiär- bzw. Stufenluftanteil möglichst spät, jedoch besonders gut eingemischt werden. Gleichzeitig sollte die Möglichkeit, Rauchgas aus dem die Flamme umgebenden Feuerraum in die Flamme einzusaugen, gewährleistet sein.

Hieraus ergibt sich, daß für den Betrieb eines solchen Brenners eine möglichst hohe Zahl von Freiheitsgraden für eine Brenneroptimierung zur Verminderung der Bildung von Stickoxiden zur Verfügung stehen sollte.

Aus der US-A-4 517 904 ist ein gattungsgemäßer Brenner bekannt, bei dem das im Umlenkkrümmer und im Verbindungskanal zumindest teilweise entmischte Brennstoff-Luft-Gemisch ohne Vergleichmäßigung der Verteilung in das Primärluftrohr einströmt. Das Primärluftrohr wird somit über seinen Querschnitt nicht mit einer vergleichmäßigten Verteilung von Luft und Brennstoff beaufschlagt.

Aus der EP-A-0 445 938 ist ein Brenner zum Verbrennen von staubförmigem Brennstoff mit einem ein Gemisch aus Luft und Brennstoff führenden Primärluftrohr und einem dem Primärluftrohr vorgeschalteten Eintrittskrümmer bekannt. Im Eintrittsbereich des Primärluftrohrs ist zur Glättung der Strömung im Primärluftrohr ein Venturi angeordnet, um die Dispersionscharakteristik der Kohle in der Primärluft zu homogensieren. Mit einer solchen Venturianordnung kann eine Vergleichmäßigung der Kohlenverteilung im Umfangsrichtung nicht erreicht werden, da ein Venturi im wesentlichen nur zu einer Homogenisierung in Radialrichtung führt.

Es ist daher die Aufgabe der vorliegenden Erfindung, einen Brenner der gattungsgemäßen Art anzugeben, bei dem die Brenneroptimierung hinsichtlich der Verminderung der Bildung von Stickoxiden weiter verbessert wird, indem eine einfache gleichmäßige Beaufschlagung des Primärluftrohrs mit dem Brennstoff-Luftgemisch angestrebt wird.

Diese Aufgabe wird dadurch gelöst, daß der Verbindungskanal zur Ausbildung als Verzögerungskanal einen gegenüber dem Querschnitt des Umlenkkrümmers erweiterten Querschnitt aufweist, am Ende des Verzögerungskanals im Bereich der sich im Umlenkkrümmer bildenden und durch den Verzögerungskanal geführten Brennstoffstaubsträhne ein Strähnenbrecher angeordnet ist, der Eintrittskrümmer die den Verzögerungskanal durchsetzende Gasströmung so umlenkt, daß die Gasströmung unter einem vorgegebenen Winkel auf die zumindest in Teilsträhnen gebrochene Brennstoffstaubsträhne auftrifft und Luft und Kohlenstaub in gleichmäßiger Verteilung in das Primärluftrohr eintreten.

Durch die Ausbildung des Verbindungskanals als Verzögerungskanal wird eine verstärkte Entmischung erreicht und durch gezieltes Aufbrechen der Staubsträhne und ihre Beaufschlagung durch die Gasströmung unter einem vorgegebenen Winkel wird eine gleichmäßige Verteilung von Luft und Kohlenstaub im Primärluftrohr erreicht, und zwar sowohl in radialer Richtung als auch in Umfangsrichtung.

Die Unteransprüche 2 - 4 betreffen vorteilhafte Ausgestaltungen des Brenners nach Anspruch 1.

Verschiedene Ausführungsformen der Erfindung sind in den Zeichnungen dargestellt und werden im folgenden näher erläutert.

Es zeigt:
- Fig. 1: einen Längsschnitt durch eine erste Ausführungsform des erfindungsgemäßen Brenners, wobei am Kohlenstaubaustritt eine Einziehung am äußeren Umfang vorgesehen ist,
- Fig. 2: einen Teilschnitt durch den Brennerkopf gemäß Fig. 1 zur Darstellung der sich ausbildenden Kohlenstaubsträhne und der Gasströmung, wobei die Anströmung von unten erfolgt,
- Fig. 3: eine Darstellung vergleichbar Fig. 2, wobei die Anströmung von oben erfolgt und
- Fig. 4: eine perspektivische Teildarstellung des Brennerkopfes zur Erläuterung der Anordnung eines am Eintrittsende des Primärluftrohrs angeordneten Strahlenbrechers in "gläserner Darstellung",

Die Fig. 1 zeigt einen Längsschnitt durch eine Ausführungsform des erfindungsgemäßen Brenners. In der Brennerlängsachse ist eine Ölzündlanze 1 vorgesehen, die innerhalb eines Kernluftrohres 2 angeordnet ist. In der Figur ist schematisch der Flammenkegel 3 der Ölzündflamme angedeutet. Das Kernluftrohr ist an seinem hinteren Ende durch eine Platte 2a verschlossen, die von der Öllanze durchsetzt ist, und weist in der Nähe seines hinteren Endes eine seitliche Öffnung 2b auf. Weiterhin ist das Kernluftrohr axial verschieblich -wie durch den Pfeil P angedeutet- in einem Führungsrohr 4 gelagert. Rechtwinklig zum Führungsrohr 4 ist mit diesem ein Kernluftzuführungsrohr 5 verbunden. Der Austrittsöffnung des Kernluftzuführungsrohres 5 ist die seitliche Öffnung 2b des Kernluftrohres 2 zugeordnet und mit einer entsprechenden axialen Öffnungsweite versehen derart, daß bei Verschiebung des Kernluftrohres die über das Kernluftzuführungsrohr herangeführte Luft ungehindert in das Kernluftrohr eintreten kann.

Der vordere Abschnitt des Kernluftrohres ist unter Bildung eines zylindrischen Ringkanals von einem Primärluftrohr 6 umgeben, dessen Austrittsöffnung gegenüber der Austrittsöffnung des Kernluftrohres zurückversetzt ist.

Das Kernluftrohr wird auf folgende Weise mit einem Kohlenstaub-Gas-Gemisch beaufschlagt. Das von einer nicht gezeigten Kohlenmahlanlage oder Kohlenstaubquelle herangeführte Kohlenstaub-Gas-Gemisch wird einem dem Brenner vorgeschalteten Umlenkkrümmer 7 zugeführt, in dem eine Aufkonzentrierung des Kohlenstaubs K an der dem Feuerraum zugewandten Seite des Umlenkkrümmers erzwungen wird. Der Umlenkkrümmer 7 ist vorzugsweise ein stetig gekrümmter Umlenkkrümmer. Wie die Figuren 2 und 3 zeigen, erfolgt diese zwangsweise Aufkonzentration unabhängig davon, ob die Anströmung von unten (Fig. 2) oder von oben (Fig. 3) erfolgt. Auf den Umlenkkrümmer 7 folgt ein Verzögerungskanal 8 in Form einer Kanalerweiterung, die bei der gezeigten Ausführungsform ein Kanal mit rechteckigem Querschnitt ist, d. h. es erfolgt hier ein erweiternder Übergang von einer Leitung mit rundem Querschnitt auf eine Leitung mit rechteckigem Querschnitt. In dem Verzögerungskanal wird die Strömungsgeschwindigkeit des Gases von z. B. 23 m/s auf 12 m/s reduziert, wodurch sich die Kohlenstaubgeschwindigkeit ebenfalls verringert. Neben der Verlangsamung der Strömung wird in dem Verzögerungskanal 8 eine zumindest teilweise Entmischung des Kohlenstaub-Gas-Gemisches erreicht, wie dies in den Fig. 2 und 3 durch den Kohlenstaub K und die Gasströmung G schematisch dargestellt ist. Bei senkrechter Anströmung von unten oder oben kann die Ausbildung der Staubsträhne K durch eine entsprechende geometrische Gestaltung des Eintritts der Kohlenstaubleitung in den Verzögerungskanal festgelegt werden.

Die bereits verlangsamte Kohlenstaubsträhne K trifft am Ende des Verzögerungskanals 8 auf einen Strähnenbrecher 9. Der Strähnenbrecher 9 besteht aus einer Vielzahl von stabförmigen Brechelementen 10, die längs eines vorgegebenen Kreissektors der Eintrittsöffnung 11a einer venturiartigen Eintrittsbaugruppe 11 vorgeschaltet sind und sich im wesentlichen parallel zur Brennerachse erstrecken. Bei der in der Fig. 4 gezeigten Ausführungsform bestehen die Brecherelemente aus auf Abstand angeordneten Quadern.
Bei Verschleiß können die Brechelemente leicht ausgetauscht werden.

Die Eintrittsbaugruppe 11 umgibt das dem Feuerraum zugewandte Ende des Führungsrohres 4 unter Ausbildung eines Ringkanals. Die an der Rückwand des Verzögerungskanals anliegende Gasströmung wird durch eine sich vorzugsweise unter einem Winkel von 45° erstreckende und von dem Führungsrohr 4 durchsetzte Schließplatte 12 in die kreisringsartige Eintrittsöffnung der Eintrittsbaugruppe 11 umgelenkt und trifft im Winkel von nahezu 90° auf die verzögerte und durch den Strähnenbrecher aufgelöste Staubströmung. Dadurch wird eine gleichmäßige Verteilung des Kohlenstaubs über den Ringquerschnitt erreicht. Durch die venturiartige Ausgestaltung der Eintrittsbaugruppe 11 wird eine Beschleunigung der Gasströmung parallel zur Brennerachse erreicht. Durch die am Austritt der Venturibaugruppe entstehende Wirbelbildung werden am Umfang eventuell vorhandene lokale Kohlenstaubsträhnen aufgelöst, wodurch Kohlenstaub und Gas gemischt werden. Die Einschnürung des freien Querschnitts in der Eintrittsbaugruppe kann zwischen 10 - 70 % liegen. Gleichzeitig wird die Gasströmung gestaut, wodurch eine weitere Vergleichmäßigung erzielt wird.

Wie insbesondere aus den Figuren 1 - 4 ersichtlich ist, stellen die Schließplatte 12 zusammen mit den zugeordneten Seitenwänden 13 und 14, sowie der die Brechelemente 10 tragende Stirnwand 15 zusammen mit der Eintrittsbaugruppe 11 eine Baueinheit dar, die mit der vom Feuerraum abgewandten Seitenwand 16a eines Luftkastens 16 durch eine Schraubverbindung 17 verbunden ist. Die Bauteile 12, 13, 14 und 15 bilden einen Eintrittskrümmer. Nach Aufbau der Verbindung ragt die Eintrittsbaugruppe 11 in das Primärluftrohr 6 hinein, das mit der Seitenwand 16a verschweißt ist. Das Kernluftrohr 2 ist an seinem vorderen Ende von einem Mantelluftrohr 18 umgeben.

Dem Austrittsende des Primärluftrohrs 6 ist ein Flammenhalter 19 zugeordnet. Der Flammenhalter 19 übergreift mit einem geradzylindrischen Ende die freie Kante des Primärluftrohres und ist auf dem Ende des Kernluftrohres 2 abgestützt, so daß sich bei Verschiebung des Kernluftrohres 2 der Flammenhalter 19 in entsprechender Weise verschiebt (vergl. Fig. 1).

In einem zum Einströmende hin sich erweiternden Abschnitt des Mantelluftrohrs 18 ist eine Einrichtung zur Beeinflussung des Dralls in Form von drehbar gelagerten axialen Drallklappen 25 angeordnet, die über ein Gestänge 26 und einen Stellantrieb von außen verstellbar sind. Durch diese axialen Drallklappen wird der Mantelluft ein Drall von einstellbarer Größe aufgezwungen.

An das dem Feuerraum zugewandte Ende des Mantelluftrohres 18 schließt sich eine aus einer Keramikmasse aufgebaute Muffel 27 an, die sich mit einer S-förmigen Gestaltung ihrer Innenfläche zum Feuerraum hin erweitert. Diese Muffelform kombiniert mit der entsprechenden Gestaltung des Kohlenstaubaustritts und einer starken Verdrallung der Mantelluft mit Hilfe der Drallklappen 25 garantiert eine schnelle intensive Zündung. Durch eine hohe Umfangsgeschwindigkeit der Mantelluft und einer entsprechende Gestaltung des Staubaustrittsquerschnittes wird eine schnelle Einmischung von Feinstaub in die Mantelluft realisiert. Die insbesondere aus der Fig. 1 ersichtliche S-Form der Muffel verhindert auch bei hoher Drallintensität der Mantelluft ein Aufreißen der Primärflamme. Die S-Form läuft zum Feuerraum so aus, daß eine Abströmung der Mantelluft mit einer nahezu zur Brennerachse parallelen Strömungskomponente erfolgen kann. Damit werden eine kompakte Primärflamme, eine kleinere, aber intensivere (höhere Rückströmgeschwindigkeit) interne Rezirkulationszone und eine stärkere äußere Rezirkulation des Rauchgases durch Gassen zwischen Stufenluftdüsen 28 für Sekundärverbrennung erreicht, die in einem Kranz um die Brennermuffel 27 herum angeordnet sind. Wie bereits erwähnt, sind zur Steuerung des Ablaufs der Verbrennung in der Primärflamme das Kernluftrohr 6 und der Flammenhalter 19 und damit der Staubaustrittsquerschnitt axial verschiebbar. Über die Verschiebung des inneren Austrittsquerschnitts können bei entsprechender Gestaltung des Kohlenstaubaustrittsquerschnitts die Austrittsgeschwindigkeit der Mantelluft sowie Ort und Geschwindigkeit der Einmischung des Kohlenstaubs in die Mantelluft beeinflußt werden. Damit sind Ort und Intenstität der Zündung, sowie der Stufung des Brennstoffes innerhalb der Primärflamme einstellbar. Neben der Möglichkeit, einen bestimmten Verbrennungsverlauf in der Primärflamme zu steuern, kann mit der Verschiebung des Kohlenstaubaustrittsquerschnitts sehr gut auf verschiedenste Kohlequalitäten bezüglich Zündung und Abbrandverhalten reagiert werden.

Es ist selbstverständlich, daß die Menge an Primärluft, Kernluft, Mantelluft und Stufenluft geregelt werden kann.

## Patentansprüche

1. Brenner zum Verbrennen von staubförmigem Brennstoff mindestens mit einem ein Gemisch aus Luft und Brennstoff (Primärluft) führenden Primärluftrohr (6), mit einem dem Primärluftrohr (6) vorgeschalteten Eintrittskrümmer (12, 13, 14, 15), mit einem Umlenkkrümmer (7) und mit einem zwischen dem Umlenkkrümmer (7) und dem Eintrittskrümmer (12, 13, 14, 15) angeordneten Verbindungskanal (8), wobei im Umlenkkrümmer (7) und im Verbindungskanal (8) zumindest eine teilweise Entmischung des dem Umlenkkrümmers (7) zugeführten Brennstoff-Luft-Gemisches in eine Brennstoffstaubsträhne (K) und in eine Gasströmung (G) stattfindet,
**dadurch gekennzeichnet,**
daß der Verbindungskanal (8) zur Ausbildung als Verzögerungskanal einen gegenüber dem Querschnitt des Umlenkkrümmers (7) erweiterten Querschnitt aufweist, am Ende des Verzögerungskanals (8) im Bereich der sich im Umlenkkrümmer (7) bildenden und durch den Verzögerungskanal (8) geführten Brennstoffstaubsträhne (K) ein Strähnenbrecher (9; 10) angeordnet ist, der Eintrittskrumme (12,13,14,15) die den Verzögerungskanal durchsetzende Gasströmung (G) so umlenkt, daß die Gasströmung (G) unter einem vorgegebenen Winkel auf die zumindest in Teilsträhnen gebrochene Brennstoffstaubsträhne (K) auftrifft und Luft und Kohlenstaub in gleichmäßiger Verteilung in das Primärluftrohr (6) eintreten.

2. Brenner nach Anspruch 1,
**dadurch gekennzeichnet,**
daß dem Eintritt in das Primärluftrohr (6) eine Versperrung (11) vorgeschaltet ist.

3. Brenner nach Anspruch 2,
**dadurch gekennzeichnet,**
daß die Versperrung (11) venturiartig ausgebildet ist.

4. Brenner nach mindestens einem der Ansprüche 1-3,
**dadurch gekennzeichnet**, daß der Strähnenbrecher (9) aus einer Vielzahl von auf Abstand und vorzugsweise auf einem Kreissektor angeordneten stabförmigen Brechelementen (10) besteht.

## Claims

1. Burner for the combustion of dust fuel having at least a primary air duct (6) leading a mixture of air and fuel (primary air), a inlet bend (12, 13, 14, 15) arranged upstream of the primary air duct (6), a deflector bend (7) and a connection duct (8) arranged between the deflector bend (7) and the inlet bend (12, 13, 14, 15), whereby within the deflector bend (7) and within the connection duct (8) there is at least a partial demixing of the fuel-air-mixture supplied to the deflector bend (7) into a fuel dust strand (K) and a gas flow (G),
characterized in that for forming a delay duct the connection duct (8) has cross section widened with respect to the cross section of the deflector bend (7), in that at the end of the delay duct (8) in the range of the fuel strand (K) forming in the deflection bend (7) and being guided through the delay duct (8) a strandbreaker (9; 10) is arranged, in that the inlet bend (12, 13, 14, 15) deflects the gas flow (G) passing through the delay duct in such a manner that the gas flow (G) impinges under a predetermined angle onto the fuel dust strand (K) broken at least in part strands and air coal and dust enter in uniform distribution to the primary air duct (6).

2. Burner according to claim 1,
characterized in that a restriction (11) is arranged upstream the inlet into the primary air duct (6).

3. Burner according to claim 2,
characterized in that the restriction (11 ) is of Venturi-type.

4. Burner according to at least one of the claims 1 - 3,
characterized in that the strandbreaker (9) consists of a plurality of bar-like breaking elements (10) arranged in a spaced manner and preferably along a circle sector.

## Revendications

1. Brûleur pour la combustion de combustible pulvérulent comprenant au moins un tuyau d'air primaire (6) véhiculant un mélange d'air et de combustible (air primaire), un tuyau coudé d'entrée (12, 13, 14, 15) disposé en amont du tuyau d'air primaire (6), un tuyau de dérivation (7), et un conduit de raccordement (8) disposé entre le tuyau de dérivation (7) et le tuyau coudé d'entrée (12, 13, 14, 15), une séparation au moins partielle du mélange combustible-air amené au tuyau de dérivation (7) en un faisceau de poussière combustible (k) et en un écoulement de gaz (G) se produisant dans le tuyau de dérivation (7) et dans le conduit de raccordement (8),
caractérisé en ce que
le conduit de raccordement (8), pour former un conduit de décélération, présente une section transversale élargie par rapport à la section transversale du tuyau de dérivation (7), en ce qu'un organe de rupture de faisceau (9 ; 10) est disposé à la fin du conduit de décélération (8) dans la zone du faisceau de poussière combustible (K) qui se forme dans le tuyau de dérivation (7) et qui est véhiculé à travers le conduit de décélération (8) , en ce que le tuyau coudé d'entrée (12, 13, 14, 15) dévie l'écoulement de gaz (G) qui traverse le conduit de décélération de telle sorte que l'écoulement de gaz (G) rencontre le faisceau de poussière combustible (K), brisé au moins en faisceaux partiels, sous un angle prédéterminé, et ce que de l'air et de la poussière de charbon entrent dans le tuyau d'air primaire (6) avec un répartition régulière.

2. Brûleur selon la revendication 1,
caractérisé en ce qu'
un étranglement (11) est monté en amont de l'entrée dans le tube d'air primaire (6).

3. Brûleur selon la revendication 2,
caractérisé en ce que
l'étranglement (11) est du type Venturi.

4. Brûleur selon au moins l'une des revendications 1 à 3,
caractérisé en ce que
l'organe de rupture de faisceau (9) est constitué d'une pluralité d'éléments de rupture (10) en forme de tige disposés à distance, et de préférence disposés sur un secteur de cercle.
